# EUROPÄISCHE PATENTSCHRIFT

(11) **EP 3 168 399 B1**
(45) Veröffentlichungstag und Bekanntmachung des Hinweises auf die Patenterteilung: **14.03.2018**
(21) Anmeldenummer: 16198314.3
(22) Anmeldetag: 11.11.2016
(51) Int. Cl.: E05D 7/081, E05D 5/02

(54) **SCHRANK MIT RAHMENPROFILEN**
CABINET WITH FRAMEWORK SECTION PIECES
ARMOIRE COMPRENANT DES PROFILÉS DE CADRE

(30) Priorität: 11.11.2015 DE 202015106076 U
(43) Veröffentlichungstag der Anmeldung: 17.05.2017
(73) Patentinhaber: EMKA BESCHLAGTEILE GmbH & Co. KG, 42551 Velbert (DE)
(72) Erfinder: Göbel, Boris, 42349 Wuppertal (DE)
(74) Vertreter: Becker, Thomas

(56) Entgegenhaltungen:
- DE-U1-202007 002 900
- FR-A1- 2 587 058

## Beschreibung

Die vorliegende Erfindung betrifft einen Schrank mit einem Schrankkorpus und einer Tür.

Aus DE 100 13 221 C1 ist ein Scharnier für eine an einem Schrankkorpus aufschwenkbar gehaltene Tür bekannt, bestehend aus einem ersten, mit einem Befestigungsbereich an einem Rahmenprofils des Schrankkorpus befestigbaren Scharnierbock und einem zweiten, mit einem Befestigungsbereich an einem Rahmenprofil der Tür befestigbaren Scharnierbock, wobei der erste Scharnierbock und der zweite Scharnierbock zur Ausbildung einer Drehachse jeweils eine fluchtend zueinander anzuordnende Lagerbohrung zur Aufnahme eines Scharnierstifts aufweisen. Die Scharnierböcke müssen an seitlichen Rändern der Tür beziehungsweise des Schrankkorpus angeordnet werden, wenn die Tür um eine vertikale Schwenkachse aufschwenkbar sein soll. Der bekannte Scharnier kann daher nicht verwendet werden, wenn seitlich von der Tür kein Element des Schrankkorpus ausgebildet ist. Zudem sind die Scharnierböcke nur aufwendig an einem Rahmenprofil befestigbar.

Aufgabe der vorliegenden Erfindung ist es daher, die mit Bezug zum Stand der Technik geschilderten Probleme zumindest teilweise zu lösen und insbesondere einen Schrank anzugeben, bei welchem eine ein Rahmenprofil aufweisende Tür in einem Bereich eines ein Rahmenprofil aufweisenden Schrankkorpus schwenkbar gelagert werden kann und bei welchem seitlich neben der Tür kein Element des Schrankkorpus ausgebildet ist.

Gelöst wird diese Aufgabe mit einem Schrank mit den Merkmalen des unabhängigen Anspruchs. Vorteilhafte Weiterbildungen des Schranks sind in den abhängigen Ansprüchen und in der Beschreibung angegeben, wobei einzelne Merkmale der vorteilhaften Weiterbildungen in technologisch sinnvoller Weise beliebig miteinander kombinierbar sind.

Es ist also insbesondere vorgesehen, dass durch die Ausbildung eines Eingriffsabschnitts die Lagerböcke jeweils einfach an einem Rahmenprofil befestigbar sind. Durch die orthogonale Ausrichtung der Lagerbohrung eines Lagerbocks zu der Erstreckungsrichtung des Nutenkanals des entsprechenden Rahmenprofils wird erreicht, dass die Tür in einem Bereich des Schrankkorpus gelagert werden kann, in welchen der Schrankkorpus nur oberhalb und nicht seitlich der Tür ausgebildet ist.

Der Nutenkanal eines Rahmenprofils kann einen von der Außenseite in das Innere des Rahmenprofils sich erweiternden Querschnitt aufweisen. Für die Verwirklichung der Erfindung ist es allerdings ausreichend, dass der Eingriffsabschnitt des Scharnierbockes nur abschnittsweise in den Nutenkanal eingreift. Es ist lediglich bevorzugt, dass der Eingriffsabschnitt des Scharnierbockes im Querschnitt mit dem gesamten Querschnittprofil des Nutenkanals übereinstimmt. Insbesondere gewährleistet der Eingriffsabschnitt des Scharnierbockes, dass der Scharnierbock entlang des Nutenkanal einfach verschiebbar ist, wobei durch den Eingriffsabschnitt eine seitliche Führung gegeben ist. Die Erstreckung des Eingriffsabschnitts ist also immer parallel zu der Längsrichtung des Nutenkanals.

Da die Längsachse der Lagerbohrung des einen Scharnierbockes parallel zur Längsrichtung des Nutenkanals des entsprechenden Rahmenprofils angeordnet ist und die Längsachse der Lagerbohrung des anderen Scharnierbockes quer zu der Längsrichtung des Nutenkanal des entsprechenden Rahmenprofils ausgerichtet ist, kann der eine Lagerbock beispielsweise an einem die Öffnung für die Tür oben oder unten begrenzenden Rahmenprofil befestigt werden, während der andere Profilblock an einem seitlichen Rahmenprofil der Tür befestigt ist. Insofern kann die Tür in einer Öffnung des Schrankkorpus schwenkbar gehalten werden, welche lediglich oben und unten von jeweils einem Rahmenprofil begrenzt ist.

Der Scharnierbock kann jeweils mit einem geeigneten Befestigungsmittel an dem entsprechenden Rahmenprofil festgelegt werden. Beispielsweise kann ein in den Nutenkanal eingeführter Nutenstein verwendet werden in den eine durch den Befestigungsbereich des Scharnierbockes durchgreifende Schraube eingreift. Alternativ kann der Befestigungsbereich an dem Rahmenprofil angeschraubt werden.

Damit eine stabile Ausrichtung der Scharnierböcke zu den Rahmenprofilen gegeben ist, kann vorgesehen sein, dass die Scharnierböcke jeweils einen Übergangsbereich zwischen dem Befestigungsbereich und der Lagerbohrung aufweisen und mit dem Übergangsbereich eine Kante des jeweiligen Rahmenprofils umgreifen, so dass der Scharnierbock mit zwei benachbart zu der Kante angeordneten Seitenflächen des jeweiligen Rahmenprofils in Anlage ist und die Lagerbohrung des Scharnierbocks den Nutenkanal bezüglich der Kante des jeweiligen Rahmenprofils gegenüberliegend angeordnet ist. Es wird somit insbesondere erreicht, dass die Drehachse ausbildenden Lagerbohrungen außerhalb der türaufnehmenden Öffnung des Schrankkorpus angeordnet ist.

Um eine sichere Führung der Lagerböcke während der Montage entlang der Nutenkanäle zu gewährleisten, kann vorgesehen sein, dass der Eingriffsabschnitt des Befestigungsbereichs an zwei gegenüberliegenden Seiten mit seitlichen Begrenzungen des jeweiligen Nutenkanals in Anlage ist. Die Lagerböcke haben somit kein Spiel quer zu der Längsrichtung der Nutenkanäle.

Damit die mit mindestens einem zweiten Scharnierbock bestückte Tür einfach an einem mit mindestens einem Scharnierbock bestückten Schrankkorpus montiert werden kann, kann vorgesehen sein, dass der eine der beiden Lagerböcke an seiner Lagerfläche einen sich erhebenden Vorsprung und der andere Lagerbock an seiner Lagerfläche eine bei montiertem Scharnier den Vorsprung drehbar aufnehmende Vertiefung aufweist, wobei die Vertiefung mit einem radialen Einschnitt zum Hindurchführen des Vorsprungs in einer vorbestimmten Montagestellung vom ersten und zweiten Lagerbock zu einander versehen ist und in allen Stellungen außerhalb der Montagestellung der erste und der zweite Lagerbock durch den in der Vertiefung sich fangenden Vorsprung unlösbar miteinander verbunden sind. Zur konkreten Ausbildung des Vorsprungs und der Vertiefung sei auf die bereits eingangs erwähnte DE 100 13 221 C1 verwiesen.

Es ist somit möglich, dass bei geschlossener Tür die Tür vollständig in der durch den Schrankkorpus vorgegebenen Öffnung angeordnet ist, während die durch die Lagerbohrung der Scharnierböcke definierte Drehachse der Tür außerhalb der Öffnung angeordnet ist.

Die Erfindung sowie das technische Umfeld werden im Folgenden anhand der Figuren beispielhaft erläutert. Es zeigen schematisch
- Fig. 1:: einen Schrank mit einem Schrankkorpus und einer daran mittels eines Scharniers drehbar gehaltenen Tür,
- Fig. 2:: eine Detailansicht der Figur 1,
- Fig. 3:: den Schrank vor der Montage der Tür und
- Fig. 4:: eine Detailansicht der Figur 3.

Figur 1 zeigt die Vorderseite eines Schrankes 1, bei welchem ein Schrankkorpus 2 horizontal verlaufende Profilrahmen 4 aufweist. Der Schrankkorpus 2 umfasst ferner drei Türen 3, die jeweils aus Profilrahmen 4 gebildet sind. Die Türen 3 sind jeweils mittels zweier Scharniere 5 an den Profilrahmen 4 des Schrankkorpus 2 schwenkbar gehalten.

Wie insbesondere auch aus Figur 2 hervorgeht, weist das Scharnier 5 einen ersten Lagerbock 6 und einen zweiten Lagerbock 7 auf. Die Lagerböcke 6 und 7 weisen jeweils eine Lagerbohrung 9 zur Aufnahme eines Lagerstiftes 10 auf (siehe auch Figur 4). Durch die Lagerbohrungen 9 und den darin aufgenommenen Lagerstift 10 wird eine Drehachse 13 definiert, um welche die Tür 3 aufschwenken kann. Wie insbesondere aus Figur 4 hervorgeht weisen die Lagerböcke 6 und 7 jeweils einen Befestigungsbereich 8 auf, mit dem die Lagerböcke 6 und 7 jeweils an ein Rahmenprofil 4 befestigt werden. Das Rahmenprofil 4 weist einen sich in Längsrichtung erstreckenden Nutenkanal 12 auf, wobei der Befestigungsbereich 8 der Lagerböcke 6 und 7 mit einem Eingriffsabschnitt 11 in den jeweiligen Nutenkanal 12 eingreift. Die Eingriffsbereiche 11 erstrecken sich in Richtung der Längsrichtung des jeweiligen Nutenkanals 12.

Zwischen dem Befestigungsbereich 8 und der Lagerbohrung 9 eines jeden Lagerbocks 6 und 7 ist ein Übergangsbereich 14 ausgebildet, der eine Kante 15 des entsprechenden Rahmenprofils 4 umgreift, so dass jeder Scharnierbock 6, 7 mit zwei benachbart zu der Kante 15 angeordneten Seitenflächen des jeweiligen Rahmenprofils 4 in Anlage ist.

Die Lagerbohrung 9 des ersten Scharnierbocks 6 ist orthogonal zu der Erstreckung seines Eingriffsabschnitts 11 und somit orthogonal zu der Längsrichtung des Nutenkanals 12 ausgerichtet. Die Lagerbohrung 9 des zweiten Lagerbocks 7 ist hingegen parallel zu der Erstreckung des Eingriffsabschnitts 11 und somit parallel zu dem Nutenkanal 12 des Rahmenprofils 4 der Tür 3 ausgerichtet. Während also die ersten Lagerböcke 6 an den horizontal verlaufenden Rahmenprofilen 4 des Schrankkorpus 7 befestigt sind, sind die zweiten Lagerböcke 7 an einem vertikal verlaufenden Rahmenprofil 4 der Tür 3 befestigt. Da die Lagerbohrungen 9 außerhalb der von den Rahmenprofilen 4 des Schrankkorpus 2 gebildeten Öffnung für die Tür angeordnet sind, kann der Scharnierstift 10 einfach in die Lagerbohrungen 9 eingeführt werden.

Wie aus Figuren 3 und 4 hervorgeht, weisen die zweiten Lagerböcke 7 Vorsprünge 17 auf und die ersten Lagerböcke 6 zu den Vorsprünge 17 korrespondierende Vertiefungen 18. An der Vertiefung 18 ist jeweils ein radialer Einschnitt 19 ausgebildet, durch welchen der Vorsprung 17 während der Montage in die Vertiefung 18 eingeführt wird. Der radiale Einschnitt 19 und der Vorsprung 17 sind so geformt, dass die Tür 3 nur in einer Montageausrichtung mit dem Vorsprung 17 durch den radialen Einschnitt 19 in die Vertiefung 18 eingeführt werden kann. Nach späterem Verschwenken der Tür 3 kann der Vorsprung 17 nicht durch den radialen Einschnitt 19 zurückversetzt werden, wobei die Lagerböcke 6 und 7 durch Einschieben des Lagerstiftes 10 in die Lagerbohrungen 9 miteinander verbunden werden.

### Bezugszeichenliste

- 1: Schrank
- 2: Schrankkorpus
- 3: Tür
- 4: Rahmenprofil
- 5: Scharnier
- 6: Erster Scharnierbock
- 7: Zweiter Scharnierbock
- 8: Befestigungsbereich
- 9: Lagerbohrung
- 10: Scharnierstift
- 11: Eingriffsabschnitt
- 12: Nutenkanal
- 13: Längsachse
- 14: Übergangsbereich
- 15: Kante
- 16: Seitliche Begrenzung
- 17: Vorsprung
- 18: Vertiefung
- 19: Radialer Einschnitt

## Patentansprüche

1. Schrank (1) mit einem Schrankkorpus (2) und einer Tür (3), wobei der Schrankkorpus (2) ein Rahmenprofil (4) und die Tür (3) ein Rahmenprofil (4) aufweist und die Tür (3) mittels wenigstens zweier Scharniere (5) an dem Schrankkorpus (2) schwenkbar gehalten ist, wobei jeder Scharnier (5) aus einem ersten, mit einem Befestigungsbereich (8) an dem Rahmenprofil (4) des Schrankkorpus (2) befestigten Scharnierbock (6) und einem zweiten, mit einem Befestigungsbereich (8) an dem Rahmenprofil (4) der Tür (3) befestigten Scharnierbock (7) besteht, wobei der erste Scharnierbock (6) und der zweite Scharnierbock (7) zur Ausbildung einer Drehachse jeweils eine fluchtend zueinander angeordnete Lagerbohrung (9) zur Aufnahme eines Scharnierstifts (10) aufweisen, und wobei die Befestigungsbereiche (8) der Scharnierböcke (6, 7) jeweils einen Eingriffsabschnitt (11) aufweisen, der in einen Nutenkanal (12) des jeweiligen Rahmenprofils (4) eingreift und sich mit einer Erstreckung entlang des Nutenkanals (12) erstreckt, wobei die Erstreckung des Eingriffsabschnitts (11) des einen Scharnierbocks (7) parallel zur Längsachse (13) von dessen Lagerbohrung (9) ausgerichtet ist und die Erstreckung des Eingriffsabschnitts (11) des anderen Scharnierbocks (6) quer zu der Längsachse (13) von dessen Lagerbohrung (9) ausgerichtet ist, wobei der erste Scharnierbock (6) an einem vertikal oder horizontal ausgerichteten Rahmenprofil (4) des Schrankkorpus (2) und der zweite Scharnierbock (7) an einem orthogonal zum Rahmenprofil (4) des Schrankkorpus (2) ausgerichteten Rahmenprofil (4) der Tür (3) befestigt ist.

2. Schrank (1) nach Anspruch 1, wobei die Scharnierböcke (6, 7) jeweils einen Übergangsbereich (14) zwischen dem Befestigungsbereich (8) und der Lagerbohrung (9) aufweisen und mit dem Übergangsbereich (14) eine Kante (15) des jeweiligen Rahmenprofils (4) umgreifen, so dass der Scharnierbock (6), (7) mit zwei benachbart zu der Kante (15) angeordneten Seitenflächen des jeweiligen Rahmenprofils (4) in Anlage ist und die Lagerbohrung (9) des Scharnierbocks (6, 7) dem Nutenkanal (12) bezüglich der Kante (15) des jeweiligen Rahmenprofils (4) gegenüberliegend angeordnet ist.

3. Schrank (1) nach Anspruch 1 oder 2, wobei der Eingriffsabschnitt (11) an zwei gegenüberliegenden Seiten mit seitlichen Begrenzungen (16) des Nutenkanals (12) in Anlage ist.

4. Schrank (1) nach einem der vorhergehenden Ansprüche, wobei der eine der beiden Lagerböcke (6, 7) an seiner Lagerfläche einen sich erhebenden Vorsprung (17) und der andere Lagerbock (6, 7) an seiner Lagerfläche eine bei montiertem Scharnier (5) den Vorsprung (17) drehbar aufnehmende Vertiefung (18) aufweist, wobei die Vertiefung (18) mit einem radialen Einschnitt (19) zum Hindurchführen des Vorsprungs (17) in einer vorbestimmten Montagestellung von erstem und zweiten Lagerbock (6, 7) zueinander versehen ist und in allen Stellungen außerhalb der Montagestellung der erste und der zweite Lagerbock (6, 7) durch den in der Vertiefung (18) sich fangenden Vorsprung (17) unlösbar miteinander verbunden sind.

## Claims

1. A cabinet (1) having a cabinet carcass (2) and a door (3), wherein the cabinet carcass (2) has a profiled frame piece (4), and the door (3) has a profiled frame piece (4), and the door (3) is mounted pivotably on the cabinet carcass (2) by means of at least two hinges (5); wherein each hinge (5) consists of a first hinge bracket (6), a fastening region (8) of which is fastened to the profiled frame piece (4) of the cabinet carcass (2), and a second hinge bracket (7), a fastening region (8) of which is fastened to the profiled frame piece (4) of the door (3); wherein the first hinge bracket (6) and the second hinge bracket (7) each have a bearing bore (9) arranged aligned with each other to form a rotational axis and to receive a hinge pin (10); and wherein the fastening regions (8) of the hinge brackets (6, 7) each have an engagement section (11), which engages in a groove (12) in the relevant profiled frame piece (4) and extends along the groove (12); wherein the extension of the engagement section (11) of one hinge bracket (7) is oriented parallel to the longitudinal axis (13) of the bearing bore (9) thereof, and the extension of the engagement section (11) of the other hinge bracket (6) is oriented transversely to the longitudinal axis (13) of the bearing bore (9) thereof; wherein the first hinge bracket (6) is fastened to a vertical or horizontal profiled frame piece (4) of the cabinet carcass (2) and the second hinge bracket (7) is fastened to a profiled frame piece (4) of the cabinet carcass (2), of the door (3), oriented orthogonally to the profiled frame piece (4).

2. The cabinet (1) according to Claim 1, wherein the hinge brackets (6, 7) each have a transition region (14) between the fastening region (8) and the bearing bore (9) and fit, with the transition region (14), over an edge (15) of the relevant profiled frame piece (4), so that the hinge bracket (6), (7) is in contact with two side faces, adjacent to the edge (15), of the relevant profiled frame piece (4), and the bearing bore (9) of the hinge bracket (6, 7) is opposite the groove (12) in relation to the edge (15) of the relevant profiled frame piece (4).

3. The cabinet (1) according to Claim 1 or 2, wherein the engagement section (11) is in contact with lateral limits (16) of the groove (12) on two opposing sides.

4. The cabinet (1) according to any one of the preceding claims, wherein one of the two bearing brackets (6, 7) has a projection (17) protruding from the bearing face of the bearing bracket and the other bearing bracket (6, 7) has a depression (18), which rotatably receives the projection (17), on the bearing face of the bearing bracket when the hinge (5) is mounted, wherein the depression (18) is provided with a radial cut-out (19) to guide the projection (17) in a predefined mounted position of the first and second bearing brackets (6, 7) relative to each other, and, in all other positions outside the mounted position, the first and second bearing brackets (6, 7) are connected non-detachably to each other by the projection (17) engaging in the depression (18).

## Revendications

1. Armoire (1) avec un corps d'armoire (2) et une porte (3), le corps d'armoire (2) comportant un profilé de cadre (4) et la porte (3) comportant un profilé de cadre (4) et la porte (3) étant maintenue de manière pivotante, au moyen d'au moins deux charnières (5) sur le corps d'armoire (2), chaque charnière (5) étant constituée d'un premier support de charnière (6) fixé par une zone de fixation (8) sur le profilé de cadre (4) du corps d'armoire (2) et d'un deuxième support de charnière (7) fixé par une zone de fixation (8) sur le profilé de cadre (4) de la porte (3), pour créer un axe de rotation, le premier support de charnière (6) et le deuxième support de charnière (7) comportant chacun un alésage de logement (9) placés en alignement l'un par rapport à l'autre, destinés à recevoir une tige de charnière (10) et les zones de fixation (8) des supports de charnière (6, 7) comportant chacune une section d'engagement (11) qui s'engage dans une gorge de rainure (12) du profilé de cadre (4) respectif et qui s'étend par une extension le long de la gorge de rainure (12), l'extension de la section d'engagement (11) de l'un (7) des supports de charnière étant orientée à la parallèle de l'axe longitudinal (13) de l'alésage de logement (9) de celui-ci et l'extension de la section d'engagement (11) de l'autre support de charnière (6) étant orientée à la transversale de l'axe longitudinal (13) de l'alésage de logement (9) de ce dernier et le premier support de charnière (6) étant fixé sur un profilé de cadre (4) du corps d'armoire (2) orienté à la verticale ou à l'horizontale et le deuxième support de charnière (7) étant fixé sur un profilé de cadre (4) de la porte (3) orienté de manière orthogonale par rapport au profilé de cadre (4) du corps d'armoire (2).

2. Armoire (1) selon la revendication 1, les supports de charnière (6, 7) comportant chacun une zone de passage (14) entre la zone de fixation (8) et l'alésage de logement (9) et entourant par la zone de passage (14) une arête (15) du profilé de cadre (4) concerné, de sorte que le support de charnière (6, 7) soit en appui sur deux surfaces latérales du profilé de cadre (4) concerné, placées au voisinage de l'arête (15), et que l'alésage de logement (9) du support de charnière (6, 7) soit placé à l'opposée de la gorge de rainure (12) par rapport à l'arête (15) du profilé de cadre (4) concerné.

3. Armoire (1) selon la revendication 1 ou 2, sur deux côtés opposés, la section d'engagement (11) étant en appui sur des délimitations (16) de la gorge de rainure (12).

4. Armoire (1) selon l'une quelconque des revendications précédentes, sur sa surface de logement, l'un des deux supports de palier (6, 7) comportant une saillie (17) surélevée et l'autre support de palier (6, 7) comportant sur sa surface de logement un creux (18) recevant de manière rotative la saillie (17), lorsque la charnière (5) est montée, le creux (18) étant muni d'une entaille (19) radiale, destinée à faire passer la saillie (17) dans une position de montage prédéfinie l'un par rapport à l'autre du premier et du deuxième supports de palier (6, 7) et dans toutes les positions à l'exception de la position de montage, le premier et du deuxième supports de palier (6, 7) étant reliés de manière inamovible l'un avec l'autre par la saillie (17) en prise dans le creux (18).
